# EUROPÄISCHE PATENTSCHRIFT

(11) **EP 0 864 817 B1**
(45) Veröffentlichungstag und Bekanntmachung des Hinweises auf die Patenterteilung: **01.08.2001**
(21) Anmeldenummer: 97104097.7
(22) Anmeldetag: 12.03.1997
(51) Int. Cl.: F24D 19/00, F24H 9/12

(54) **Anschlussverkleidung für Heizkörper-Vor- und/oder Rücklaufanschlüsse**
Cover for the in- and outlet connectors of radiators
Revêtement pour les raccords de départ et de retour des radiateurs

(43) Veröffentlichungstag der Anmeldung: 16.09.1998
(73) Patentinhaber: Theodor Heimeier Metallwerk GmbH & Co KG, 59592 Erwitte (DE)
(72) Erfinder: Werner, Klaus, 59581 Warstein (DE); Marx, Annette, 59581 Warstein (DE); Hares, Ludger, 58730 Fröndenberg (DE)

(56) Entgegenhaltungen:
- DE-A- 3 619 233
- DE-U- 29 504 520
- GB-A- 1 322 410

## Beschreibung

Die Erfindung betrifft eine die Vor- und/oder Rücklaufanschlüsse an einem Heizkörper zumindest teilweise umgebende Anschlußverkleidung nach dem Oberbegriff des Anspruchs 1.

Eine derartige Anschlußverkleidung ist aus dem deutschen Gebrauchsmuster DE 29504520 U1 vorbekannt. Dort ist jedoch nur allgemein erwähnt, daß als Klemmittel zum Festklemmen der Schale Klammern verwendet werden können. Es wird keinerlei Hinweis darauf gegeben, wie die konstruktive Ausbildung dieser Klammern ausgestaltet sein könnte und an welchen Teilen des Heizkörpers die Klammern angreifen können.

Eine weitere Anschlußverkleidung ist aus dem Deutschen Gebrauchsmuster G8905659.0 vorbekannt. Diese vorbekannte Anschlußverkleidung ist jedoch zweischalig ausgebildet und umgibt die Anschlüsse nach dem Verbinden der beiden Halbschalen nahezu vollständig. Mit diesen Maßnahmen soll ein harmonischer optischer Gesamteindruck des Heizkörpers erzielt werden.

Diese vorbekannte Anschlußverkleidung ist jedoch auf Grund ihrer zweischaligen Ausführung einerseits fertigungs- und kostenaufwendig. Anderseits ist die Montage dieser vorbekannten Anschlußverkleidung an den Heizkörper-Vor- und/oder Rücklaufanschlüssen auf Grund der zweischaligen Ausführung kompliziert.

Die Erfindung hat die Aufgabe eine Anschlußverkleidung für Heizkörper-Vor- und/oder Rücklaufanschlüsse zu schaffen, die einfach und kostengünstig ausgebildet und montierbar ist und einen harmonischen optischen Gesamteindruck des Heizkörpers gewährleistet.

Diese Aufgabe wird durch die Merkmale des Anspruchs 1 gelöst.

Dabei besteht die erfindungsgemäße Anschlußverkleidung nicht wie teilweise beim Vorbekannten aus zwei Halbschalen, sondern aus einer einzigen Schale. Dadurch ist die erfindungsgemäße Anschlußverkleidung gegenüber dem Vorbekannten wesentlich einfacher und kostengünstiger herstellbar. Die Schale wird derart auf den Heizkörper-Vor- und/oder Rücklaufanschlüssen angeordnet, daß sie von der Wand, an der der Heizkörper steht, wegweist und insofern den sichtbaren Bereich der Anschlüsse verdeckt.

Erfindungsgemäß ist das Klemmittel mindestens eine im Inneren der Schale angeordnete Klammer, die im wesentlichen rohrförmige Teile der Anschlüsse umgreift. Durch diese Klammer wird die Schale auf den Anschlüssen festgeklemmt. Durch die Anordnung im Inneren der Schale sind diese Klammern von außen nicht sichtbar und stören insofern nicht den harmonischen Gesamteindruck. Durch das einstückige Spritzen der Klammer mit der Schale ergibt sich eine besonders einfache und kostengünstige Ausbildung.

Zur Befestigung der Anschlußverkleidung gemäß der Erfindung weist die Schale Klemmittel zum Festklemmen der Schale auf den Anschlüssen auf.

Mit der Erfindung wird eine Anschlußverkleidung geschaffen, die gegenüber dem Vorbekannten wesentlich einfacher und kostengünstiger herstell- und montierbar ist und die trotzdem denselben ästhetischen optischen Gesamteindruck des mit der Anschlußverkleidung versehenen Heizkörpers gewährleistet.

Vorteilhafte Ausgestaltungen und Weiterbildungen der erfindungsgemäßen Anschlußverkleidung gehen aus den Unteransprüchen hervor.

Es ist möglich, daß das Klemmittel mindestens eine an einer Ausnehmung der Schale angeordnete Rippe ist, die im wesentlichen rohrförmige Teile der Anschlüsse umgreift. Durch die Ausnehmung hindurch ragt der jeweils entsprechende Anschluß. Durch die Rippe wird die erforderliche Fixierung der Schale auf den Anschlüssen gewährleistet. In diesem Zusammenhang kann die Ausnehmung mit der Rippe den im wesentlichen rohrförmigen Teil des jeweiligen Anschlusses klemmend umgreifen, um ein Herunterrutschen der Anschlußverkleidung von den Anschlüssen zu vermeiden. Besonders vorteilhaft kann in diesem Zusammenhang der im wesentlichen rohrförmige Teil der Außensechskant einer Verschraubungsmutter sein. Durch die geringe Materialstärke der Rippe wird nahezu unabhängig von der Stellung des Außensechskantes die erforderliche Klemmung der Anordnung bestehend aus Ausnehmung und Rippe auf dem Anschluß gewährleistet.

Die Schale kann vorteilhaft mindestens einen Durchbruch zur Aufnahme von Wartungs- und Einstelleinrichtungen der Anschlüsse aufweisen. Derartige Wartungs- und Einstelleinrichtungen sind z.B. Entlüftungs- und Entwässerungsöffnungen oder Absperröffnungen der entsprechenden Anschlüsse.

Die Anschlüsse können auch besonders vorteilhaft Teil einer Anschlußverschraubung für Kompaktheizkörper sein, wobei die Anschlußverkleidung sämtliche Anschlüsse der Anschlußverschraubung verdeckt und so einen besonders positiven optischen Gesamteindruck des Kompaktheizkörpers gewährleistet. Dabei kann bei entsprechender Ausbildung der Anschlußverkleidung dieselbe Anschlußverkleidung für Eckformen wie für Durchgangsformen derartiger Anschlußverschraubungen verwendet werden. Dieselbe Anschlußverkleidung kann bei allen Montagelagen der Anschlußverschraubung für Kompaktheizkörper verwendet werden, was auf Grund der Verwendung jeweils des identischen Teiles die Lagerhaltung sehr weitgehend vereinfacht.

Ein Ausführungsbeispiel einer erfindungsgemäßen Anschlußverkleidung ist den Zeichnungen dargestellt und wird im folgenden anhand der Zeichnungen näher erläutert.

Es zeigen
- Fig.1: eine Anschlußverschraubung für Kompaktheizkörper mit einer daran montierten Anschlußverkleidung
- Fig. 2: dieselbe Anschlußverkleidung wie in Fig. 1 jedoch ohne die Anschlußverschraubung dargestellt und
- Fig.3: die Anschlußverschraubung mit Anschlußverkleidung gemäß Fig. 1 in einer Ansicht auf das Äußere der Anschlußverkleidung.

In der Fig. 1 weist eine Anschlußverschraubung (12) für einen in den Figuren nicht dargestellten Kompaktheizkörper Vor- und Rücklaufanschlüsse (2) auf. Die Anschlußverschraubung (12) ist von einer Schale (1) der Anschlußverkleidung umgeben. Als Klemmittel weist die Schale (1) zwei im Inneren (3) der Schale (1) angeordnete Klammern (4) auf, die ein rohrförmiges Teil (5), nämlich ein Verbindungsteil der Anschlüsse (2) umgreifen. Dabei umgreifen diese Klammern (4) das Verbindungsteil (5) klemmend.
Als weitere Klemmittel weist die Schale (1) insgesamt 4 an Ausnehmungen (6) gemäß Fig. 2 angeordnete Rippen (7) auf, die im wesentlichen rohrförmige Teile (8) nämlich die heizungsanlagenseitigen Teile der Anschlüsse (2) umgreifen. Zwei andere Rippen (7) umgreifen Außensechskante (9) von Verschraubungsmuttern der Anschlüsse (2) als im wesentlichen rohrförmige Teile. Mittels dieser Verschraubungsmutter ist die Anschlußverschraubung (12) mit dem in den Figuren nicht dargestellten Heizkörper der Heizungsanlage strömungsleitend verbunden. Die Anordnungen bestehend aus Ausnehmungen (6) und Rippen (7) umgreifen die im wesentlichen rohrförmigen Teile (8), (9) der Anschlußverschraubung (12) klemmend.

Wie in den Fig. 1 und 2 erkennbar weist die Schale (1) zur Aufnahme von Wartungs- und Einstelleinrichtungen (11) einen Durchbruch (10) auf. Im Fall der vorliegenden Anschlußverschraubung (12) ist diese Wartungs- und Einstelleinrichtung (11) eine Einrichtung zur Absperrung des Heizkörpers von der Heizungsanlage und zur Entwässerung des Heizkörpers in abgesperrtem Zustand.

In der Fig. 2 sind gleiche oder gleichwirkende Einrichtungsteile wie in der Fig. 1 mit denselben Bezugszeichen dargestellt. Da in der Fig. 2 die Anschlußverschraubung (12) mit den Anschlüssen (2) weggelassen wurde, sind die funktionswichtigen Teile der Schale (1), nämlich die Klammern (4), die Ausnehmungen (6) und die Rippen (7) besonders deutlich sichtbar.

In der Fig. 3 sind gleiche oder gleichwirkende Einrichtungsteile wie in den Fig. 1 und 2 ebenfalls mit denselben Bezugszeichen versehen. Man erkennt in der Fig. 3 besonders gut den harmonischen Gesamteindruck, den die Anschlußverkleidung gemäß der Erfindung bei einem Blick auf das Äußere der Anschlußverkleidung, das von einer in den Fig. nicht dargestellten Wand an der der nicht dargestellte Heizkörper steht wegweist. Dabei kann besonders vorteilhaft die Farbe der aus Kunststoff gespritzten Schale der Farbe des Kunststoffteiles (11) der Wartungs- und Einstelleinrichtungen angepasst sein. Die Farben dieser beiden Teile können besonders vorteilhaft auch der Farbe des Heizkörpers angepasst sein.

## Patentansprüche

1. Eine die Vor- und/oder Rücklaufanschlüsse an einem Heizkörper zumindest teilweise umgebende Anschlußverkleidung aus einem Kunststoff-Formteil, wobei die Anschlußverkleidung aus einer Schale (1) besteht, die von der Wand, an der der Heizkörper, steht wegweist, und ein Klemmittel zum Festklemmen der Schale (1) aufweist, dadurch gekennzeichnet, daß das Klemmittel aus mindestens einer Klammer (4) im Inneren (3) der Schale (1) angeordnet und einstückig mit der Schale (1) aus Kunststoff gespritzt ist, und welche im wesentlichen rohrförmige Teile (5) der Anschlüsse (2) umgreift.

2. Anschlußverkleidung nach Anspruch 1, dadurch gekennzeichnet, daß ein weiteres Klemmittel mindestens eine an einer Ausnehmung (6) der Schale (1) angeordnete Rippe (7) ist, die im wesentlichen rohrförmige Teile (8) der Anschlüsse (2) umgreift.

3. Anschlußverkleidung nach Anspruch 2, dadurch gekennzeichnet, daß die Ausnehmung (6) mit der Rippe (7) den im wesentlichen rohrförmigen Teil (8) klemmend umgreift.

4. Anschlußverkleidung nach Anspruch 2, dadurch gekennzeichnet, daß das im wesentlichen rohrförmige Teil (8) der Außensechskant (9) einer Verschraubungsmutter ist.

5. Anschlußverkleidung nach Anspruch 1, dadurch gekennzeichnet, daß die Schale (1) mindestens einen Durchbruch (10) zur Aufnahme von Wartungs- und Einstelleinrichtungen (11) der Anschlüsse (2) aufweist.

6. Anschlußverkleidung nach Anspruch (1), dadurch gekennzeichnet, daß die Anschlüsse (2) Teil einer Anschlußverschraubung (12) für Kompakt-Heizkörper sind.

## Claims

1. A connection cover which at least partially surrounds the flow and return connections on a radiator and comprises a moulded plastic part, the said connection cover consisting of a shell (1) which points away from the wall against which the radiator is standing and has a clamping means for clamping the shell (1) fast, characterised in that the clamping means, which comprises at least one clip (4) which engages round substantially tubular parts (5) of the connections (2), is disposed in the interior (3) of the shell (1) and is injection-moulded from plastic in one piece with the said shell (1).

2. Connection cover according to claim 1, characterised in that a further clamping means is constituted by at least one rib (7) which is disposed on a clearance (6) in the shell (1) and engages round substantially tubular parts (8) of the connection.

3. Connection cover according to claim 2, characterised in that the clearance (6) engages, with the rib (7), round the substantially tubular part (8) in a clamping manner.

4. Connection cover according to claim 2, characterised in that the substantially tubular part (8) is the external hexagon (9) of the nut of a screwed union.

5. Connection cover according to claim 1, characterised in that the shell (1) has at least one opening (10) for receiving servicing and setting arrangements (11) belonging to the connections (2).

6. Connection cover according to claim (1), characterised in that the connections (2) are part of a screwed connecting union (12) for compact radiators.

## Revendications

1. Habillage de raccord qui entoure au moins partiellement les raccords d'entrée et/ou de sortie sur un corps de chauffe, comprenant une pièce moulée en matière plastique, ledit habillage de raccord étant constitué par une coque (1) détournée du mur sur lequel est posé le corps de chauffe et comprenant un organe de serrage destiné au serrage ferme de la coque (1), caractérisé en ce que ledit organe de serrage est constitué par au moins une pince (4) agencée à l'intérieur (3) de la coque (1) et réalisée d'une seule pièce avec la coque (1) par injection en matière plastique, et en ce que ladite pince entoure les parties (5) de forme essentiellement tubulaire des raccords (2).

2. Habillage de raccord selon la revendication 1, caractérisé en ce qu'un autre organe de serrage est au moins une nervure (7) agencée dans un évidement (6) de la coque (1) et entourant les parties de forme essentiellement tubulaire (8) des raccords (2).

3. Habillage de raccord selon la revendication 2, caractérisé en ce que l'évidement (6) avec la nervure (7) entoure en la pinçant la partie de forme essentiellement tubulaire (8).

4. Habillage de raccord selon la revendication 2, caractérisé en ce que la partie (8) de forme essentiellement tubulaire est la forme hexagonale extérieure (9) d'un écrou à visser.

5. Habillage de raccord selon la revendication 1, caractérisé en ce que la coque présente au moins une traversée (10) pour loger des dispositifs d'entretien et de réglage (11) des raccords (2).

6. Habillage de raccord selon la revendication 1, caractérisé en ce que les raccords (2) font partie d'un groupe à vis de raccordement (12) pour des corps de chauffe compacts.
